# EUROPÄISCHE PATENTSCHRIFT

(11) **EP 1 031 655 B1**
(45) Veröffentlichungstag und Bekanntmachung des Hinweises auf die Patenterteilung: **28.04.2004**
(21) Anmeldenummer: 99103365.5
(22) Anmeldetag: 22.02.1999
(51) Int. Cl.: D06F 75/38

(54) **Bügeleisenschuh und elektrisches Dampfbügeleisen**
Ironing shoe and electrical steam iron
Semelle amovible pour fer à repasser et fer à repasser électrique à vapeur

(43) Veröffentlichungstag der Anmeldung: 30.08.2000
(73) Patentinhaber: Braun GmbH, 61476 Kronberg (DE)
(72) Erfinder: Rebordosa, Antonio, 08272 Barcelona (ES); Pozo, Remedios, Esplugues de Llobregat, Barcelona (ES); Coronado, Juan Carlos, 08042 Barcelona (ES); Vaquez, Miguel, 0804 Barcelona (ES); Falco, Desideri, 8009 Barcelona (ES); Perez, Pedro, 08940 Cornella (ES); Cuesta, Xavier, 08013 Barcelona (ES)

(56) Entgegenhaltungen:
- WO-A-94/18372
- DE-A- 3 743 917
- US-A- 2 142 032
- US-A- 3 435 548
- US-A- 3 905 138

## Beschreibung

Die Erfindung betrifft einen Bügeleisenschuh mit einer Befestigungseinrichtung zum Befestigen und Lösen der Befestigung an der Bügelfläche eines elektrischen Dampfbügeleisens mit einem Sohlengrundkörper mit Sohlenöffnungen für den Dampfaustritt, dessen Unterseite zum Bügeln auf dem Bügelgut dient und auf dessen Oberseite eine Einlage angeordnet ist, die Einlageöffnungen für den Dampfdurchtritt vom Dampfbügeleisen zu den Sohlenöffnungen aufweist, wobei die Einlage eine impermeable Schicht an der dem Dampfbügeleisen zugewandten Seite aufweist. Die Erfindung betrifft ferner ein elektrisches Dampfbügeleisen mit einem lösbaren Bügeleisenschuh.

Ein Bügeleisenschuh ist bereits aus der DE 2 612 848 bekannt. Hierbei ist im Sohlengrundkörper eine Perforierung vorgesehen, in die eine Einlage aus Tetrafluoräthylen oder Silikatgummi eingesetzt ist. Die Einlage weist eine großflächige Einlageöffnung auf, so daß zwar durch die Einlage an sich keine Dampfdruckminderung aber durch die feine Perforierung am Sohlengrundkörper eine gewisse Dampfdruckminderung eintreten kann. In nachteiliger Weise können sich Kondenstropfen bilden, die durch den Sohlengrundkörper auf das Bügelgut als Tropfen abgegeben werden. Zudem ist die Befestigung des Bügeleisenschuhs an einem Dampfbügeleisen verhältnismäßig aufwendig.

Ein Bügeleisenschuh nach dem Oberbegriff des Anspruchs 1 ist bereits aus der US 3,905,138 bekannt. Dieser Bügeleisenschuh weist eine Laminatsohlenstruktur auf, bestehend aus einer impermeablen Schicht aus Aluminium, Kupfer, Blech oder einem anderen Nichteisenmetall einer Zwischenschicht aus Nomexnylongewebe, das mit FEP-Teflon imprägniert ist und einer Sohlengrundkörperschicht mit TFE-Teflon. Die mittlere Schicht aus Nomexnylongewebe mit FEP-Teflon hat wasserabstoßende Eigenschaften.

Es ist eine Aufgabe der vorliegenden Erfindung, einen Bügeleisenschuh und ein elektrisches Dampfbügeleisen mit einem lösbaren Bügeleisenschuh der eingangs genannten Art bereitzustellen, der optimale Gebrauchseigenschaften aufweist.

Diese Aufgabe wird durch einen Bügeleisenschuh mit den Merkmalen des Anspruchs 1 und durch ein elektrisches Dampfbügeleisen mit den Merkmalen des Anspruchs 11 gelöst.

In vorteilhafter Weise besteht die Einlage einerseits aus einer Kapillarschicht, aus feuchtigkeitsabsorbierendem Material, das in den Sohlengrundkörper eingelegt ist, so daß es der Oberseite des Sohlengrundkörpers, also der Seite, die relativ zu einer Bügelfläche entgegengesetzt am Sohlengrundkörper angeordnet ist. Zum anderen weist die Einlage eine impermeable Schicht bzw. Einlageteil auf, die an der dem Dampfbügeleisen zugewandten Seite angeordnet ist. Die Kapillarschicht dieser Multischichteinlage verhindert, daß durch das weniger wärmeleitfähige Material Kondensationstropfen des durchgeleiteten heißen Dampfes als Tropfen durch den Sohlengrundkörper austreten. Statt dessen werden sich eventuell bildende Kondensationstropfen durch die Kapillarschicht aufgesaugt und verdampfen schließlich wieder an den heißeren Stellen des Sohlengrundkörpers. Die impermeable Schicht, die auf der Kapillarschicht angeordnet ist, und die unmittelbar in Kontakt mit der Bügelseite des elektrischen Dampfbügeleisens steht, hat mehrere Funktionen. Durch die Undurchlässigkeit für Flüssigkeiten und Dampf wird verhindert, daß eventuell im Dampf enthaltener Kalk zwischen der Bügelfläche eines elektrischen Dampfbügeleisens und der Einlage festgesetzt wird. Ohne die impermeable Schicht würde die Bügelfläche nach einer Nutzung mit Bügeleisenschuh mit Kalkpartikelchen versehen sein, die dann auf das Bügelgut unmittelbar aufgetragen würden. Weiterhin trägt die impermeable Schicht dazu bei, daß der Dampf von oben nach unten strömt und nicht umgekehrt - die Schicht hat also auch eine dichtende Wirkung zur Bügelfläche des Bügeleisens. Die impermeable Schicht weist nicht nur impermeable Eigenschaften sondern auch hochhitzebeständige Eigenschaften auf, die der maximalen Bügeleisentemperatur von 240°C ohne Materialbeeinträchtigung an der Einlage ausgesetzt werden kann. Dadurch kann die Kapillarschicht aus verhältnismäßig kostengünstigem Material bestehen, ohne daß eine hitzebeständige Beschichtung oder Kapillarschicht notwendig ist. Ferner ist die impermeable Schicht aufgrund der Flüssigkeitsundurchlässigkeit leicht zu reinigen und weist eine hohe Abrieb- und Verschleißfestigkeit auf, so daß die Kapillarschicht durch ständiges Befestigen und Lösen der Befestigung des Bügeleisenschuhs an der Bügelfläche eines elektrischen Dampfbügeleisens nicht verschleißt. Schließlich verhindert die impermeable Schicht ein Festkleben der Bügelfläche des Bügeleisens am Bügeleisenschuh.

Vorzugsweise ist die Einlage derart ausgebildet, daß eine an der impermeablen Schicht anliegende mittlere Temperatur von 175°C bis 210°C auf eine mittlere Temperatur von 90°C bis 120°C an der Unterseite des Sohlengrundkörpers reduziert wird. Die Einlage ist so ausgebildet, daß diese Temperaturreduzierung von der Bügelfläche eines elektrischen Dampfbügeleisens von einer 3-Punkt-Einstellung auf eine mittlere Temperatur der Bügelfläche des Bügeleisenschuhs die der 1-Punkt-Einstellung entspricht reduziert wird. Der Bügeleisenschuh ist insbesondere für ein elektrisches Dampfbügeleisen vorgesehen, das ein Tropfventil und eine Dampfkammer aufweist, so daß unabhängig von externen Dampferzeugern im Dampfbügeleisen selbst Wasser vom Wassertank in die Dampfkammer eintropft und dort aufgrund der Temperatureinstellung, die ab einer Temperatur in der Einstellung 2-Punkt (= 125°C bis 160°C) einsetzt Dampf erzeugbar ist. Bei einer 3-Punkt-Temperatureinstellung des elektrischen Dampfbügeleisens wird nahezu die maximale Dampfmenge erzeugt Andererseits ist es wünschenswert auch empfindlichere Bügelgutgewebe, die nur mit der 1-Punkt-Einstellung (mittlere Temperatur von 90°C bis 120°C an der Bügelfläche) gebügelt werden sollen, dennoch durch den Bügeleisenschuh mit Dampf gebügelt werden, so daß jede Art von Bügelgut (auch synthetisches Bügelgut) mit Hilfe des Dampfes und des Bügeleisenschuhs sehr einfach mit heißerem Dampf knitterfrei gebügelt werden kann. Weiterhin werden Glanzstellen durch den Bügeleisenschuh vermieden.

In weiterer vorteilhafter Ausbildung ist der Sohlengrundkörper aus Aluminium, insbesondere aus durch Anodisierung oberflächengehärtetem Aluminium ausgebildet. Neben den bekannten hervorragenden Umformeigenschaften von Aluminium, die gerade bei Bügelflächen mit vielen Sicken und Vertiefungen und Aussparungen von Bedeutung sind, weist das Aluminium eine sehr hohe Wärmeleitfähigkeit auf. Als Material für den Sohlengrundkörper eines Bügeleisenschuhs ist jedoch zusätzlich Aluminium von besonderem Vorteil, da es eine hohe thermische Emissivität aufweist, und dadurch dazu beiträgt, die gewünschten niedrigen Temperaturen über die verschiedensten Bügeleisengebrauchssituationen hin zeitlich konstant zu halten, so daß beispielsweise auch nach einem Abstellen des Bügeleisens in vertikaler Position und unmittelbar darauf folgerder Benutzung das Bügelgut nicht überhitzt wird. Vorteilhafterweise ist zumindest die Bügelfläche des Sohlengrundkörpers durch Anodisierung bzw. Hartanodisierung oberflächengehärtet.

In weiterer vorteilhafter Ausbildung ist die Kapillarschicht aus Gewebematerial, insbesondere aus Polyestervlies ausgebildet. Andere feuchtigkeitsabsorbierenden Gewebematerialien, wie beispielsweise PPS, PE oder Bauwolle, andere Vliese oder Stoffe sind ebenfalls für die Kapillarschicht einsetzbar. Hochhitzebeständige Materialien wie Nomex und Kevlar oder ähnliche werden aus Kostengründen weniger bevorzugt und sind bei diesem gewählten Aufbau nicht erforderlich, da die impermeable Schicht bereits durch die hohe Hitzebeständigkeit die darunter liegende Kapillarschicht vor zu großer Kontakthitze schützt.

In weiterer vorteilhafter Ausbildung ist der Bügeleisenschuh mit einer Abdichtung gegen Dampfaustritt am äußeren oberen Rand ausgebildet. Ziel der Abdichtung ist es, daß der heiße Dampf nicht aus dem Spalt zwischen umlaufendem Rand des Bügeleisenschuhs und umlaufendem Rand des Dampfbügeleisens zusätzlich durch den Dampfaustritt durch die Sohlenöffnungen austritt. Die Abdichtung verhindert, daß der Dampf sowohl unterhalb der Einlage zwischen Einlage und Sohlengrundkörper als auch oberhalb der Einlage zwischen Einlage und Bügelfläche des elektrischen Dampfbügeleisens nach außen zum oberen Rand hin austritt. Dies wird beispielsweise dadurch erreicht, daß die Einlage in den äußeren Randbereichen stärker an die Bügelfläche des Bügeleisens gedrückt wird. Hierzu ist entweder eine umlaufende Silikonklebstoffdichtung, die die Höhe der Einlage am Rand verändert vorgesehen oder vorzugsweise eine zweite Kapillarschicht, die ringförmig ausgebildet ist und der äußeren Kontur des Sohlengrundkörpers folgt, so daß die Einlage an diesen äußeren Bereich stärker durch das Dampfbügeleisen gegen den Sohlengrundkörper gedrückt wird.

In vorteilhafter Weiterbildung ist die impermeable Schicht aus Aluminiummaterial ausgebildet. Das Aluminiummaterial weist alle geforderten Eigenschaften für diese Schicht auf: es ist flüssigkeits- und dampfundurchlässig, es ist hochhitzebeständig, sehr einfach stanz- und umformbar, und ausreichend verschleißfest. Alternativ sind Kapton, andere nichtrostende Metalle, PTFE, PPS, Silikon und Glasfibermaterialien möglich.

In vorteilhafter Weise sind die Einlageöffnungen als Aussparungen in der impermeablen Schicht und in der Kapillarschicht im vorderen Bereich der Bügelspitze und in seitlich flankierenden Bereichen nahe den Seitenkonturen des Sohlengrundkörpers ausgebildet. Der Bügeleisenschuh ist für ein Dampfbügeleisen vorgesehen, das Dampfaustrittsöffnungen aufweist, die u- oder v-förmig mit der Spitze des "v" zur Bügelspitze zugewandt angeordnet sind. Die Dampfaustrittsöffnungen/Sohlenöffnungen im Sohlengrundkörper weisen im wesentlichen zu den Dampfaustrittsöffnungen in der Bügelfläche des Dampfbügeleisens korrespodierende Dampfaustrittsöffnungen auf. Ein wesentlicher Unterschied besteht darin, daß im Dampfbügeleisen die Austrittsöffnungen in langloch oder tränenartigen Sickenvertiefungen angeordnet sind, in denen einzelne kreisrunde Öffnungen für den Dampfaustritt vorgesehen sind, während die Dampfaustrittsöffnungen im Bügeleisenschuh nicht mit einzelnen kreisrunden Öffnungen sondern als längliche Öffnung vorgesehen sind. Damit zwischen diesen beiden Dampfaustrittsöffnungen ein ungehinderter Dampffluß möglich ist, weist die Einlage in diesen Bereichen Aussparungen auf, die sowohl in der impermeablen Schicht als auch in der Kapillarschicht vorgesehen sind.

Vorzugsweise ist der Sohlengrundkörper wannenartig ausgebildet, wobei dessen Rand im Bereich der Bügelspitze spitzwinklig nach innen abgewinkelt ist und am gegenüberliegenden Endbereich im wesentlichen senkrecht nach oben abgewinkelt ist, so daß ein Dampfbügeleisen zuerst unter den Rand der Bügelspitze zur Befestigung und anschließend auf den gegenüberliegenden hinteren Bereich des Sohlengrundkörpers aufsetzbar ist. Im Gegensatz zu den aus dem Stand der Technik bekannten Bügeleisenschuhen, die im Bügelspitzenbereich keine Abschrägung aufweisen und damit schlechter zum Bügeln von Hemdentaschen und Hemdenärmeln geeignet sind, bleibt durch Befestigung des Bügeleisenschuhs an das Dampfbügeleisen diese Möglichkeit erhalten. Zudem weist die Abschrägung des Sohlengrundkörpers nach innen die weitere Funktion auf, daß der Bügeleisenschuh mit dem Dampfbügeleisen an einem Endbereich in einfacher Weise formschlüssig befestigt ist, ohne daß weitere Befestigungsmittel erforderlich sind, da dieser spitzwinklig nach innen abgewinkelte Bügelspitzenbereich des Randes des Sohlengrundkörpers den spitzwinklig nach innen abgewinkelten Bügelspitzenbereich des Randes des Dampfbügeleisens formschlüssig umgreift. Das Dampfbügeleisen wird demgemäß zuerst unter diesen Randbereich des Sohlengrundkörpers im Bereich der Bügelspitze geführt und anschließend einfach nach unten im hinteren Bereich auf den Bügeleisenschuh aufgesetzt.

In vorteilhafter Weise weist die Befestigungseinrichtung einen federbelasteten Schnappverschluß auf, der zur Befestigung an das Dampfbügeleisen selbsttätig einrastet. Dieser ist am hinteren Bereich des Bügeleisenschuhs, also zum zur Bügelspitze abgewandten Bereich angeordnet. Es ist somit ohne Zuhilfenahme von Händen möglich, das Dampfbügeleisen mit dem Bügeleisenschuh zu befestigen. Das ist insofern von Bedeutung, da zumindest das Dampfbügeleisen in der Regel heiß ist.

In vorteilhafter Weiterbildung weist die Befestigungseinrichtung gering wärmeleitfähiges Material auf, insbesondere Kunststoffmaterial, mit dem der Benutzer den Bügeleisenschuh vom Dampfbügeleisen bei Bedarf löst. Damit ist es möglich, daß der Benutzer lediglich die eine Hand am Griff des Dampfbügeleisens und die andere Hand an der Befestigungseinrichtung aus Kunststoff anlegt, die Befestigungseinrichtung gegen die Federvorspannung nach hinten zieht, dabei das Dampfbügeleisen lediglich festhält und nach oben führt und auf diese Weise sehr einfach das Dampfbügeleisen vom Bügeleisenschuh wieder trennt.

Vorteilhafterweise betrifft die Erfindung ferner ein elektrisches Dampfbügeleisen mit einem lösbaren Bügeleisenschuh nach zumindest e nem der vorangenannten Merkmale.

Weitere Ziele. Vorteile, Merkmale und Anwendungsmöglichkeiten der vorliegenden Erfindung ergeben sich aus der nachfolgenden Beschreibung eines Ausführungsbeispiels anhand der Zeichnungen.

Es zeigen:
- Fig. 1: ein elektrisches Dampfbügeleisen mit daran befestigtem Bügeleisenschuh nach der Erfindung,
- Fig. 2: eine schematische Schnittdarstellung durch den Bügeleisenschuh und die Sohle des elektrischen Dampfbügeleisens nach Fig. 1,
- Fig. 3: eine räumliche Explosionsdarstellung aller Komponenten des Bügeleisenschuhs nach Fig. 1,
- Fig. 4: eine Ansicht von schräg oben auf den Bügeleisenschuh ohne Oberteil der Befestigungseinrichtung nach Fig. 1 und
- Fig. 5: eine vergrößerte Darstellung der Befestigungseinrichtung des Bügeleisenschuhs ohne Oberteil nach Fig. 1.

Fig. 1 zeigt ein elektrisches Dampfbügeleisen 1, an das der Bügeleisenschuh 2 befestigt ist.

Der Bügeleisenschuh 2 ist für Dampfbügeleisen 1 ausgelegt, die eine Dampferzeugung im Dampfbügeleisen 1 aufweisen, und die vorzugsweise nicht vom Boilertyp sind, sondern bei denen der anstehende Dampfdruck etwa dem Gravitätsdampfdruck im normalen Dampfbügelbetrieb entspricht. Dies ist gegeben durch einen Wassertank, der über ein Tropfventil mit der Dampfkammer des elektrischen Dampfbügeleisens 1 in Verbindung steht, so daß laufend Wasser in die Dampfkammer eintropft und sofort verdampft. Von dort gelangt der Dampf zu den Dampfaustrittsöffnungen in der Bügelfläche 4 des elektrischen Dampfbügeleisens 1 und wird durch den Bügeleisenschuh 2 im wesentlichen ungehindert hindurchgeleitet, um aus den Dampfaustrittsöffnungen 18 des Bügeleisenschuhs 2 auszutreten und in das darunterliegende Bügelgut einzudringen. Das elektrische Dampfbügeleisen 1 ist mit einem Temperaturregler versehen, in dem die Temperaturen 1-Punkt, 2-Punkt und 3-Punkt und etwas höher einstellbar sind. Die Temperatur 1-Punkt entspricht dabei nach der IEC-Norm einer mittleren Temperatur an der Bügelfläche des Dampfbügeleisens von 90°C bis 120°C, 2-Punkt einer mittleren Temperatur im Bereich von 125°C bis 160°C und 3-Punkt einer mittleren Temperatur an der Bügelfläche des Bügeleisens von 175°C bis 210°C. Das Dampfbügeleisen ist üblicherweise max. bis 240°C Bügeltemperatur einstellbar. Diese Art von Dampfbügeleisen 1 mit tropfventilgesteuerter Dampferzeugung erlaubt in der Regel eine Dampferzeugung ab einer Temperatureinstellung von 2-Punkt.

Wie aus Fig. 1 hervorgeht, ist an der zur Bügelspitze 7 des elektrischen Dampfbügeleisens gegenüberliegenden Seite eine Befestigungseinrichtung 3 am Bügeleisenschuh 2 ausgebildet. Die Befestigungseinrichtung 3 ist dabei in einem Bereich angeordnet, der einer Ausklinkung 6 des elektrischen Dampfbügeleisens 1 entspricht, die sich von dem hinteren Ende der Bügelfläche 4 des Dampfbügeleisens 1 zur Ablagefläche 5 des Dampfbügeleisens 1 für die vertikale Abstellung des Dampfbügeleisens erstreckt. Damit ist die Befestigungseinrichtung 3 einerseits gut mit den Fingern erreichbar und andererseits beeinträchtigt diese Position der Befestigungseinrichtung 3 weder die verschiedenen Gebrauchssituationen des Dampfbügeleisens 1 noch das sonstige äußere Erscheinungsbild des Dampfbügeleisens. Ein vertikales Abstellen des Dampfbügeleisens 1 auf der Ablagefläche 5 ist nach wie vor möglich, da die Befestigungseinrichtung 3 zwischen dem hinteren Ende der Bügelfläche 4 des Dampfbügeleisens und der Abstellfläche 5 angeordnet ist.

Fig. 2 zeigt eine Schnittdarstellung durch den Bügeleisenschuh 2 und der Sohle 8 des elektrischen Dampfbügeleisens.

Der Bügeleisenschuh 2 weist einen Sohlengrundkörper 9 auf, der im wesentlichen die gleiche Konturform wie die Bügelfläche 4 bzw. die Sohle 8 des elektrischen Bügeleisens hat. Die Unterseite 10 des Sohlengrundkörpers 9 ist die Fläche, die mit dem Bügelgut 11 bei aufgestecktem Bügeleisenschuh am elektrischen Bügeleisen in Kontakt kommt. Der Sohlengrundkörper 9 weist eine Vielzahl von tränenförmigen oder länglichen Dampfaustrittsöffnungen bzw. Sohlenöffnungen 18 auf, die derart angeordnet sind, daß sie unmittelbar unter den Dampfaustrittsöffnungen des elektrischen Dampfbugeleisens 1 angeordnet sind

Der Sohlengrundkörper 9 ist vorzugsweise aus Aluminiumwalzblech hergestellt, mit einer Stärke zwischen 0,5 und 1,2 mm, vorzugsweise 0,8 mm. Aufgrund der gewünschten niedrigeren Bügeltemperatur an der Unterseite 10 des Sohlengrundkörpers 9 ist ein Aluminiumsohlengrundkörper mit dieser verhältnismäßig dünnen Blechstärke für eine geringe Masse des Bügeleisenschuhs 2 ideal, da dadurch die Bereitstellung einer geringeren Temperatur an der Unterseite 10 erleichtert wird. Der Sohlengrundkörper 9 ist an seiner Unterseite 10 vorzugsweise durch Hartanodisieren oder Anodisieren oberflächengehärtet. Dadurch sind gute Gleiteigenschaften bei ebenfalls guter Kratzfestigkeit und hoher thermischer Emissivität möglich. Die hohe thermische Emissivität trägt dazu bei, die geringen Temperaturen an der Unterseite des Sohlengrundkörpers zu erhalten. Alternativ ist jedoch auch eine PTFE-Beschichtung als Sohlenbeschichtung möglich. Auf der Oberseite 12 des Sohlengrundkörpers 9 ist die Einlage 13 des Bügeleisenschuhs 2 angeordnet. Die Einlage 13 weist zumindest eine Kapillarschicht 14, 15 und eine impermeable Schicht 16 auf. In dieser bevorzugten Ausführungsform ist die Kapillarschicht aus einer dickeren Polyesterschicht 14 und einer dünneren Polyesterschicht 15 gebildet. Die Kapillarschicht hat die Funktion, einerseits Feuchtigkeit zu absorbieren und andererseits den Wärmedurchgang zu reduzieren. Eine besonders herausragende Temperaturbeständigkeit ist nicht erforderlich, da diese Funktion von der darüberliegenden impermeablen Schicht 16 übernommen wird. Die impermeable Schicht 16 ist aus einem sehr dünnen Aluminiumblechteil hergestellt und weist vorzugsweise eine Dicke zwischen 0,2 und 0,4, vorzugsweise 0,3 mm auf. Diese sehr dünne Materialstärke trägt einerseits zur Gewichtsreduzierung des Bügeleisenschuhs und damit zur verminderten Wärmespeicherfähigkeit bei und bewirkt andererseits eine gewisse Flexibilität, die bei der Abdichtung zwischen Bügelfläche und impermeabler Schicht 16 insbesondere zum Rand des Bügeleisenschuhs hin beiträgt. Die impermeable Schicht ist flüssigkeits- und gasundurchlässig und ist im Bereich der Einlageöffnung bzw. Dampfdurchtrittsöffnung 17 der Einlage nach unten zur Kapillarschicht teilweise umfassend umgebogen.

Fig. 2 zeigt wie der Dampf 19 aus den Dampfaustrittsöffnungen des elektrischen Bügeleisens 1 ungehindert durch die Einlageöffnung 17 und die Sohlenöffnung 18 austritt. Diese ungehinderte Passage des Dampfes ist insbesondere bei diesem Typ von Dampfbügeleisen mit Gravitationsdampfdruck und ohne Boiler oder externe Dampferzeugungsquelle von Bedeutung, da damit ausreichend Dampf in das Bügelgut 11 gelangt. Die Dampfdurchtrittsöffnung bzw. Einlageöffnung 17 und die Sohlenöffnung bzw. Dampfaustrittsöffnung 18 sind fluchtend unter der Dampfaustrittsöffnung des Dampfbügeleisens angeordnet.

Fig. 3 zeigt eine Explosionsdarstellung der Komponenten des Bügeleisenschuhs 2. Der Sohlengrundkörper 9 weist eine etwa wannenartige Form auf, wobei die seitlichen Flanken bzw. Ränder im hinteren und hinteren seitlichen Bereich 19 im wesentlichen vertikal ausgerichtet sind, so daß sie einen Winkel mit der Oberseite 12 des Sohlengrundkörpers 9 von min. 90° einschließen. Der Seitenrand 20 im Bereich der Bügelspitze schließt hingegen einen spitzen Winkel von zwischen 35° und 65° relativ zur Oberseite 12 des Sohlengrundkörpers 9 ein, so daß ein zu befestigendes elektrisches Dampfbügeleisen 1 im Bereich der Bügelspitze unter die Seitenränder des Sohlengrundkörpers 9 geführt wird dagegen im hinteren Bereich bei den Seitenrändern 19 des Sohlengrundkörpers 9 lediglich vertikal nach unten zu setzen ist. Fig. 3 zeigt ebenfalls deutlich die Multischichtstruktur der Einlage 13, wobei die etwa 2 bis 3 mm starke untere Kapillarschicht 14 und die impermeable Schicht 16 für den Dampfdurchtritt Einlageöffnungen 17 aufweisen, die als großflächige Aussparungen folgend der u- und v-Form der Dampfaustrittsöffnungen des Bügeleisens angeordnet sind. Zwischen der dickeren Kapillarschicht 14, die auch im mittleren Bereich der Bügelfläche eine Kapillarschicht aufweist und der impermeablen Schicht 16 ist eine etwa ringförmige Kapillarschicht 15 angeordnet, die dafür sorgt, daß die Einlage 13 am Randbereich etwas dicker ist als im mittleren Bereich, so daß zum Rand hin eine festere Einspannung der Bügelfläche des Dampfbügeleisens 1 auf der impermeablen Schicht 16 des Bügeleisenschuhs 2 gegeben ist. Somit ist ein unerwünschter Dampfaustritt nach oben zu den Händen des Benutzers zwischen dem Bügeleisenschuh und der Bügelfläche des Dampfbügeleisens verhindert. Es versteht sich, daß diese Randabdichtung auch durch andere konstruktive Maßnahmen, wie z. B. das Einfügen von Silikongummi im Randbereich oder ähnliches möglich ist.

Die impermeable Schicht 16 ist aus einem ebenen Aluminiumblechstück durch Umformen hergestellt, derart, daß ein äußerer umlaufender Rand und um die Aussparungen der Einlagenöffnungen 17 herum ebenfalls ein einfassender umlaufender Aluminiumrand bereitgestellt ist. Somit werden die Kapillarschichten 14 und 15 nahezu vollständig im dreidimensionalen Körper der impermeablen Schicht aufgenommen, wobei zur Verhinderung von Faltungen Aussparungen 21 vorgesehen sind. Ferner weist die impermeable Schicht 16 Laschen 22 auf, die nachdem die Kapillarschicht von den seitlichen Randwandungen der impermeablen Schicht umfaßt sind nochmals umgebogen werden, so daß die Laschen in ihren Endbereichen in einer Ebene parallel zur oberen Fläche der impermeablen Schicht 16 angeordnet sind Die Einlage 13 ist somit. nachdem die Kapillarschichten und die impermeable Schicht mit entsprechenden Ausstanzungen und die impermeable Schicht mit den entsprechenden Umformungen versehen sind als eine Einheit vormontiert. Vorzugsweise ist die Einlage 13 durch Silikonklebstoffpunkte zwischen den größeren Laschen 22 im hinteren Bereich und den beiden seitlichen Bereichen der impermeablen Schicht 16 und der Oberseite 12 des Sohlengrundkörpers 9 miteinander befestigbar. Es ist jedoch auch eine Variante möglich, bei der die Einlage 13 nach Verschleiß austauschbar gegen eine neue im Sohlengrundkörper 9 einpaßbar ist.

Zum Einsetzen der Einlage 13 in den Sohlengrundkörper 9 wird die Einlage 13 ähnlich wie die Sohle des elektrischen Dampfbügeleisens zunächst unter den vorderen Bereich des Sohlengrundkörpers im Bereich der Bügelspitze untergeschoben und anschließend vertikal im hinteren Bereich nach unten gedrückt, wobei sich die Schnappkeile 23 der Befestigungseinrichtung 3 entgegen der Federkraft wie bei der Befestigung des Dampfbügeleisens mit dem Bügeleisenschuh nach hinten verschieben lassen. Die Einlage 13 ist somit im vorderen Bereich durch die nach innen spitzwinklig vorstehende Seitenwandung, den Rand des Sohlengrundkörpers 9 eingefaßt und im hinteren Bereich von den Schnappkeilen 23 gehalten (siehe Fig. 4).

Nachfolgend wird die Befestigungseinrichtung 3, wie insbesondere auf den Fign. 3, 4 und 5 dargestellt beschrieben. Die Befestigungseinrichtung besteht aus einem Unterteil 25, einem Oberteil 26, einer Feder 27 und einer Zunge 24 des Sohlengrundkörpers 9. In vorteilhafter Weise wird der Sohlengrundkörper im hinteren Bereich also dem Bereich, der zur Bügelspitze abgewandt ist mit einer Zunge 24 versehen, an der das Unterteil 25 befestigbar ist. Im Unterteil und in der Zunge sind Lagereinrichtungen für eine Feder 27, so daß das gesamte Unterteil relativ zur Zunge und damit zum Sohlengrundkörper 9 bewegbar ist. Am Unterteil sind die Schnappkeile 23 angeformt, so daß bei einer Verschiebung des Unterteils entgegen der Federkraft der Feder 27 in einer Richtung von der Bügelspitze weg, die Schnappkeile 23 vom begrenzenden Seitenrand 19 des Sohlengrundkörpers weggeschoben werden und somit ein befestigtes Bügeleisen aus seiner hinteren Verankerung herausnehmbar ist. Beim Aufsetzen des Bügeleisens auf die Schnappkeile 23 bewirken diese aufgrund ihrer Keilform. daß das Unterteil 25 unter der Gewichtskraft des Bügeleisens nach hinten weg, entgegen der Federkraft der Feder 27 verschoben w rd. so daß das Bügeleisen durch die Befestigungseinrichtung gehalten ist. Die Schnappkeile sind derart vorspringend ausgebildet, daß sie in einem unteren Bereich weiter in den Sohlengrundkörper hineinreichen als in e nem oberen Bereich. Das Unterteil 25 weist ferner zwei Öffnungen 28 auf, in die zwei Finger des Benutzers zum Lösen der Verbindung Befestigungsschuh mit Dampfbügeleisen eingreifbar sind. Die Befestigungseinrichtung 3 weist ferner das nach oben hin abdeckende Oberteil 26 auf, das auf das Unterteil 25 aufgeklipst wird. Es sei angemerkt, daß die Fig. 3 die Befestigungseinrichtung mit den Bestandteilen der Zunge 24, dem Unterteil 25 und dem Oberteil 26 zeigt, während in den Fign. 4 und 5 noch die Feder 27 eingesetzt ist und das Oberteil zur besseren Sichtbarmachung der übrigen Bestandteile der Befestigungseinrichtung 3 weggelassen ist. Das Unterteil 25 und das Oberteil 26 sind aus Kunststoffteilen hergestellt, so daß der Benutzer lediglich in die Öffnungen 28 des Unterteils 25 greifen muß und mit der anderen Hand das Bügeleisen am Griff festhält, um den heißen Bügeleisenschuh vom übrigen Dampfbügeleisen zu trennen. Es besteht somit keinerlei Gefahr, daß der Benutzer in Berührung mit heißen Teilen des Bügeleisens gelangt.

In einer alternativen Ausführungsform ist zur weiter verbesserten Kalkkontrolle im Bereich der Aussparungen der Einlagenöffnungen ein Kalksieb, z.B. in Form eines dünnen Vlieses enthalten. In einer weiteren Ausführungsform ist ein Drahtgitter, Drahtgeflecht oder ähnliches zwischen der impermeablen Schicht und der Kapillarschicht eingesetzt, so daß eine weitere Temperatursenkung in der Einlage erzielt wird, ohne das hochwertige temperaturbeständige Beschichtungen notwendig sind.

In weiterer Ausführungsform ist die Sohlenöffnung derart ausgebildet, daß Dampf nicht nur unterhalb des Bügeleisenschuhs sondern auch nach seitlich-vorne austritt. Hierzu sind beispielsweise die Langlöcher 18 bis zum Rand hin als Sicken verlängert, so daß der Dampf nach außen geleitet wird.

## Patentansprüche

1. Bügeleisenschuh mit einer Befestigungseinrichtung (3 ) zum Befestigen und Lösen der Befestigung an der Bügelfläche eines elektrischen Dampfbügeleisens mit einem Sohlengrundkörper (9) mit Sohlenöffnungen (18) für den Dampfaustritt, dessen Unterseite (10) zum Bügeln auf dem Bügelgut dient und auf dessen Oberseite (12) eine Einlage (13) angeordnet ist, die Einlageöffnungen (17) für den Dampfdurchtritt vom Dampfbügeleisen zu den Sohlenöffnungen (18) aufweist, wobei die Einlage (13) eine impermeable Schicht (16) an der dem Dampfbügeleisen zugewandten Seite aufweist, **dadurch gekennzeichnet, daß** die Einlage (13) eine Kapillarschicht (14, 15) aus feuchtigkeitabsorbierendem Material an der der Oberseite (12) des Sohlengrundkörpers (9) zugewandten Seite aufweist.

2. Bügeleisenschuh nach Anspruch 1, **dadurch gekennzeichnet, daß** die Einlage (13) derart ausgebildet ist, daß eine an der impermeablen Schicht (16) anliegende mittlere Temperatur von 175-210°C auf eine mittlere Temperatur von 90-120°C an der Unterseite (10) des Sohlengrundkörpers (9) reduziert ist.

3. Bügeleisenschuh nach Anspruch 1 oder 2, **dadurch gekennzeichnet, daß** der Sohlengrundkörper (9) aus Aluminium ausgebildet ist.

4. Bügeleisenschuh nach Anspruch 3, **dadurch gekennzeichnet, daß** der Sohlengrundkörper (9) aus durch Anodisierung oberflächengehärtetem Aluminium ausgebildet ist.

5. Bügeleisenschuh nach einem der vorhergehenden Ansprüche, **dadurch gekennzeichnet, daß** die Kapillarschicht (14, 15) aus Polyester-Flies Gewebematerial ausgebildet ist.

6. Bügeleisenschuh nach einem der vorhergehenden Ansprüche, **dadurch gekennzeichnet, daß** eine Abdichtung (15) gegen Dampfaustritt am äußeren oberen Rand ausgebildet ist.

7. Bügeleisenschuh nach einem der vorhergehenden Ansprüche, **dadurch gekennzeichnet, daß** die impermeable Schicht (16) aus Aluminiummaterial ausgebildet ist.

8. Bügeleisenschuh nach einem der vorhergehenden Ansprüche, **dadurch gekennzeichnet, daß** die Einlageöffnungen (17) als Aussparungen in der impermeablen Schicht (16) und in der Kapillarschicht (14, 15) im vorderen Bereich der Bügelspitze und in seitlich flankierenden Bereichen nahe den Seitenkonturen des Sohlengrundkörpers (9) ausgebildet sind.

9. Bügeleisenschuh nach einem der vorhergehenden Ansprüche, **dadurch gekennzeichnet, daß** der Sohlengrundkörper (9) wannenartig ausgebildet ist, wobei dessen Rand im Bereich der Bügelspitze spitzwinklig nach innen abgewinkelt ist und am gegenüberliegenden Endbereich im wesentlichen senkrecht nach oben abgewinkelt ist, so daß ein Dampfbügeleisen zuerst unter den Rand der Bügelspitze zur Befestigung führbar ist.

10. Bügeleisenschuh nach einem der vorhergehenden Ansprüche, **dadurch gekennzeichnet, daß** die Befestigungseinrichtung (3) einen federbelasteten Schnappverschluß aufweist, der zur Befestigung an das Dampfbügeleisen selbsttätig einrastet.

11. Bügeleisenschuh nach einem der vorhergehenden Ansprüche, **dadurch gekennzeichnet, daß** die Befestigungseinrichtung (3) gering wärmeleitfähiges Material, insbesondere Kunststoffmaterial aufweist.

12. Elektrisches Dampfbügeleisen mit einem lösbaren Bügeleisenschuh nach einem der Ansprüche 1 bis 11.

## Claims

1. An ironing shoe with a fastening device (3) for fastening and releasing the fastener of a pressing surface of an electric steam iron, with a soleplate base (9) having soleplate openings (18) for the discharge of steam, the underside (10) of which is used for ironing the article needing to be ironed and the upper side (12) of which has disposed thereon an insert arrangement (13) having insert openings (17) for the passage of steam from the steam iron to the soleplate openings (18), said insert arrangement (13) comprising an impermeable layer (16) arranged on the side close to the steam iron, **characterized in that** the insert arrangement (13) comprises a capillary layer (14, 15) made of a moisture-absorbing material arranged close to the upper side (12) of the soleplate base (9).

2. The ironing shoe as claimed in claim 1, **characterized in that** the insert arrangement (13) is constructed in such fashion that an average temperature of 175°C to 210°C prevailing on the impermeable layer (16) is reduced to an average temperature of 90°C to 110°C on the underside (10) of the soleplate base (9).

3. The ironing shoe as claimed in claim 1 or 2, **characterized in that** the soleplate base (9) is made of aluminum.

4. The ironing shoe as claimed in claim 3, **characterized in that** the soleplate base (9) is made of aluminum surface-hardened by anodizing.

5. The ironing shoe as claimed in any one of the preceding claims, **characterized in that** the capillary layer (14, 15) is made of a polyester mat fabric material.

6. The ironing shoe as claimed in any one of the preceding claims, **characterized in that** provision is made for a seal (15) to prevent steam escaping from the outer upper edge.

7. The ironing shoe as claimed in any one of the preceding claims, **characterized in that** the impermeable layer (16) is made of an aluminum material.

8. The ironing shoe as claimed in any one of the preceding claims, **characterized in that** the insert openings (17) are formed as cutouts in the impermeable layer (16) and in the capillary layer (14, 15) in the front area of the nose portion and in laterally adjoining areas near the lateral contours of the soleplate base (9).

9. The ironing shoe as claimed in any one of the preceding claims, **characterized in that** the soleplate base (9) is constructed in the form of a trough whose edge in the area of the nose portion is bent inwardly at an acute angle and at the opposite end is bent upwardly at essentially right angles so that a steam iron can be guided first under the edge of the nose portion for attachment.

10. The ironing shoe as claimed in any one of the preceding claims, **characterized in that** the fastening device (3) is equipped with a spring-loaded snap fastener which snap-locks into place automatically for fastening to the steam iron.

11. The ironing shoe as claimed in any one of the preceding claims, **characterized in that** the fastening device (3) is fabricated from a poor heat-conducting material, particularly a plastic material.

12. An electric steam iron with a detachable ironing shoe as claimed in any one of the claims 1 to 11.

## Revendications

1. Semelle de fer à repasser avec un dispositif de fixation (3) pour fixer et pour détacher la fixation à la surface de repassage d'un fer à repasser électrique à vapeur comprenant un corps de base (9) de semelle ayant des ouvertures de semelle pour la sortie de la vapeur, corps de base dont la face inférieure (10) sert à repasser sur le matériau à repasser et sur la face supérieure (12) duquel est agencé un insert (13) qui comporte des ouvertures d'insert (17) pour le passage de la vapeur du fer à repasser à vapeur vers les ouvertures de la semelle (18), l'insert (13) présentant une couche imperméable (16) sur le côté tourné vers le fer à repasser à vapeur ; **caractérisée en ce que** l'insert (13) présente une couche capillaire (14, 15) en matériau absorbant l'humidité sur le côté tourné vers la face supérieure (12) du corps de base (9) de semelle.

2. Semelle de fer à repasser selon la revendication 1, **caractérisée en ce que** l'insert (13) est réalisé de manière à ce qu'une température moyenne de 175-210°C régnant sur la couche imperméable (16) est réduite à une température moyenne de 90-120°C sur la face inférieure (10) du corps de base (9) de semelle.

3. Semelle de fer à repasser selon l'une ou l'autre des revendications 1 et 2, **caractérisée en ce que** le corps de base (9) de semelle est réalisé en aluminium.

4. Semelle de fer à repasser selon la revendication 3, **caractérisée en ce que** le corps de base (9) de semelle est réalisé en aluminium durci en surface par anodisation.

5. Semelle de fer à repasser selon l'une des revendications précédentes, **caractérisée en ce que** la couche capillaire (14, 15) est réalisée en un matériau textile en polyester non-tissé.

6. Semelle de fer à repasser selon l'une des revendications précédentes, **caractérisée en ce qu'**un joint (15) est formé sur le bord extérieur supérieur à l'encontre de la sortie de la vapeur.

7. Semelle de fer à repasser selon l'une des revendications précédentes, **caractérisée en ce que** la couche imperméable (16) est réalisée à base d'aluminium.

8. Semelle de fer à repasser selon l'une des revendications précédentes, **caractérisée en ce que** les ouvertures d'insert (17) sont formées comme des évidements dans la couche imperméable (16) et dans la couche capillaire (14, 15) dans la zone antérieure de la pointe du fer et dans des zones latérales à proximité des contours latéraux du corps de base (9) de semelle.

9. Semelle de fer à repasser selon l'une des revendications précédentes, **caractérisée en ce que** le corps de base (9) de semelle est formé à la manière d'une cuve dont le bord est incliné en angle aigu vers l'intérieur dans la zone de la pointe du fer et incliné dans la zone d'extrémité opposée sensiblement verticalement vers le haut de sorte qu'un fer à repasser à vapeur peut être guidé d'abord sous le bord de la pointe du fer pour la fixation.

10. Semelle de fer à repasser selon l'une des revendications précédentes, **caractérisée en ce que** le dispositif de fixation (3) présente une fermeture à déclic chargée par ressort qui s'enclenche automatiquement pour la fixation au fer à repasser à vapeur.

11. Semelle de fer à repasser selon l'une des revendications précédentes, **caractérisée en ce que** le dispositif de fixation (3) comporte un matériau à faible conductivité thermique, en particulier de la matière plastique.

12. Fer à repasser électrique à vapeur avec une semelle de fer à repasser amovible selon l'une des revendications 1 à 11.
